# FASCICULE DE BREVET EUROPEEN

(11) **EP 2 355 069 B1**
(45) Date de publication et mention de la délivrance du brevet: **26.07.2017**
(21) Numéro de dépôt: 11151952.6
(22) Date de dépôt: 25.01.2011
(51) Int. Cl.: G08G 5/00, B64C 39/02

(54) **Système d'aide à la navigation pour un drone**
System zur Navigationshilfe einer Drohne
System for helping navigation of a drone

(30) Priorité: 02.02.2010 FR 1000402
(43) Date de publication de la demande: 10.08.2011
(73) Titulaire: Thales, 92400 Courbevoie (FR)
(72) Inventeur: Coulmeau, François, 31840 Seilh (FR); Marty, Nicolas, 31790 Saint Sauveur (FR); Gomez, Stéphane, 31140 Montberon (FR)
(74) Mandataire: Esselin, Sophie

(56) Documents cités:
- EP-A1- 1 923 851
- WO-A2-2009/139937
- FR-A1- 2 913 799
- US-A1- 2003 006 910
- US-A1- 2007 189 328
- US-A1- 2008 065 275
- US-A1- 2008 114 603

## Description

Le domaine de l'invention concerne les drones, et plus précisément un système d'aide à la navigation d'un drone en espace aérien non ségrégué.

Dans les conflits actuels, les drones sont de plus en plus utilisés pour de la reconnaissance et l'attaque de cibles non coopératives. De plus, il existe de nombreuses applications pour les systèmes de Drones dans la sphère civile (épandage en agriculture, surveillance des feux de forêts, Search & Rescue, suivi d'événement, surveillance de manifestations). Ainsi, les cibles recherchées sont souvent localisées dans ou à proximité des espaces civils. De plus, il est souvent obligatoire pour les drones de traverser les espaces aériens soumis à un contrôle aérien civil, quand leur base de décollage/atterrissage est située à l'intérieur des frontières des états qui les envoient. L'insertion des drones dans ces espaces à trafic réglementé est problématique car ces engins ne possèdent pas les capacités d'insertion complètes. En outre, les systèmes avioniques réalisant les fonctions de gestion du vol sont massivement localisés au sol, l'aéronef n'embarquant que le strict minimum pour naviguer à court terme. Par conséquent, ces engins sont astreints à des procédures draconiennes : préavis de plusieurs jours, avions accompagnateurs, fermeture du trafic civil pendant un créneau temporel.

Actuellement, quand la mission n'est pas exclusivement menée dans un espace ségrégué, c'est-à-dire interdit aux opérations civiles, et lorsque les communications sont requises entre l'opérateur du drone et les services du contrôle aérien deux solutions sont appliquées. Selon une première solution, le drone est utilisé comme relais de communication entre l'opérateur et le contrôleur. L'opérateur communique des messages vocaux avec le drone au moyen d'une transmission analogique ou numérique (VHF ou VoIP, voix sur IP), le drone comporte un moyen de conversion des messages vocaux numériques en messages vocaux analogiques afin de transmettre au moyen d'une transmission analogique de type VHF (« very high frequency »), HF(« High Frequency »). La chaîne de transmission dans le sens du contrôleur vers l'opérateur est inversement identique. Cependant, cette solution technique demande à l'opérateur d'assurer l'ensemble de la phraséologie pour communiquer avec le contrôleur et par conséquent cette tâche accapare une partie importante de son attention pour la gestion du drone. De plus, la bande passante requise pour la transmission numérique entre l'opérateur et le drone est fortement exploitée pour la transmission de message en format voix. Enfin, une latence temporelle importante peut être introduite si la station sol du Drone où est situé l'opérateur est à plusieurs centaines voire milliers de kilomètres de l'aéronef. Selon une seconde solution, l'opérateur téléphone directement au contrôleur. Cependant, cette solution implique que le contrôleur gère individuellement et spécifiquement chaque drone. De plus, l'opérateur doit également se charger de toute la phraséologie ce qui implique le même inconvénient précité dans la première solution. Compte tenu de l'absence de pilote à bord, il est indispensable d'équiper les drones de fonctions plus sophistiqués assistant l'opérateur au sol dans sa gestion déportée de l'aéronef.

Il est connu d'utiliser dans les aéronefs classiques (avec pilote à bord) des dispositifs de communications en transmission numérique (CPDLC pour « Controller Pilot Data Link Communications » en langage anglo-saxon) entre le pilote et le contrôleur aérien utilisant des messages textuels normés reprenant la phraséologie vocale habituellement utilisée par un contrôleur aérien. Ces systèmes de communications CPDLC permettent de maintenir la communication sur de larges distances par rapport aux communications radio fréquence mais surtout de réduire la charge d'opérations de dialogue entre le pilote et le contrôleur aérien. Cependant, les systèmes de mode de dialogue CPDLC ne sont pas déployés au niveau de tous les contrôles d'espace aérien et beaucoup encore communiquent uniquement par messagerie vocale. Les documents WO2009/139937, US2008/0065275, US2008/0114603, FR2913799 et US2003/0006910 divulguent un art antérieur utile à la compréhension de la présente invention. L'objectif de l'invention est de réduire l'effort de gestion des drones par les services de contrôle du trafic aérien (ATC) et par l'opérateur de pilotage afin d'améliorer la sécurité de l'aéronef et de son environnement. L'invention est définie par les revendications. Plus précisément, l'invention concerne un système d'aide à la navigation d'un aéronef apte à être piloté à distance par un opérateur comprenant des moyens de transmission de données permettant à l'opérateur de dialoguer avec un contrôleur aérien selon au moins un mode de dialogue et des moyens de surveillance des paramètres de vol, notamment des paramètres d'état de l'aéronef et des paramètres de navigation. Le système d'aide à la navigation comprend en outre un moyen de détection d'évènements de vol, un moyen d'élaboration d'un message correspondant à un évènement de vol, un moyen d'ordonnancement du message dans une liste de messages, un moyen de synthèse du message dans un mode de dialogue. Un évènement de vol est lié à l'état de l'aéronef et/ou à la navigation de l'aéronef.

Un premier mode de dialogue est de type vocal et le moyen de synthèse du message est apte à générer la phraséologie en voix correspondant au message et un second mode de dialogue est de type textuel et le moyen de synthèse du message est apte à générer le message selon un standard de communication textuel, notamment de type CPDLC.

Les moyens de transmission de données comprenant un premier moyen de communication apte à transmettre des messages vocaux et un second moyen de communication apte à transmettre des messages selon un standard de communication textuel notamment de type CPDLC.

Avantageusement, le système d'aide à la navigation comporte également un moyen de conversion de messages vocaux en données texte et un moyen pour synthétiser les données texte en message selon le standard de communication textuel.

Dans une variante, il comporte également un moyen d'identification des messages vocaux provenant du premier moyen de communication de sorte à sélectionner uniquement les messages vocaux destinés à l'opérateur.

La fonction de détection d'un évènement de vol est apte à détecter un évènement de vol à partir de données issues d'un moyen de géo-localisation, d'un moyen de surveillance des paramètres de vol, d'un moyen de gestion de trajectoire et une base de données d'information de navigation dans un espace de vol.

Avantageusement, il comporte un moyen d'activation de commande de vol en réponse à un message textuel.

Avantageusement, il comporte un moyen d'activation de commande de vol en réponse à un évènement de vol détecté.

Un premier avantage du système d'aide à la navigation est la réduction de l'effort de gestion du fait de l'automatisation de tâches de navigation répétitives ou de faible valeur ajoutée.

Un second avantage est la simplification de la formation des opérateurs de drone en limitant les besoins de connaissance en phraséologie.

Un troisième avantage est le maintien de la capacité de messagerie voix même en cas de perte de lien entre l'opérateur au sol et les systèmes du drone.

Un quatrième avantage est l'homogénéisation de la gestion du drone grâce au moyen de communication en mode de dialogue de type voix et de type CPDLC permettant ainsi de s'adapter à tout environnement de vol pendant la phase de transition du mode de dialogue voix au mode de dialogue CPDLC.

L'invention sera mieux comprise et d'autres avantages apparaîtront à la lecture de la description qui va suivre donnée à titre non limitatif et grâce aux figures suivantes :
La figure 1 représente un diagramme des moyens fonctionnels du système d'aide à la navigation selon le mode de réalisation le plus sophistiqué.
La figure 2 représente un exemple de service d'aide à la navigation pouvant être réalisé par le système d'aide à la navigation.

Le système d'aide à la navigation du drone tel que revendiqué et représenté par la figure 1 comporte un premier ensemble fonctionnel dédié à la transmission des communication entre l'opérateur du drone et le contrôleur aérien chargé de la surveillance de la zone traversée par l'aéronef. Ce premier ensemble fonctionnel est nommé sur la figure PHRASEO.

L'ensemble de transmission des communications PHRASEO comporte un premier dispositif P1 pour la transmission de données de format numérique entre l'opérateur du drone et le drone. Le dispositif de transmission P1 permet à l'opérateur de communiquer avec des messages vocaux numériques de type VOIP et également avec des messages de type donnée ou textuel, notamment de standard de communication CPDLC.

L'ensemble de transmission PHRASEO comporte un dispositif de multiplexage des communications voix et des communications CPDLC vers un relais de communication voix P2 et un relais de communication CPDLC P4 respectivement. Le relais de communication voix P2 est connecté avec un dispositif de communication voix P3 pouvant émettre des messages analogiques sur la fréquence utilisée par le contrôleur aérien. Le relais de communication voix P2 met en oeuvre une fonction de conversion analogique/numérique de sorte à convertir, dans un premier sens, un message vocal analogique reçu par le dispositif de communication voix P3 en un message vocal numérique pouvant être transmis par le dispositif de communication P1 et, dans le second sens, un message vocal numérique reçu par le dispositif de transmission P1 en un message vocal analogique pouvant être émis par le dispositif de communication voix P3.

Le relais de communication CPDLC P4 est connecté avec un dispositif de communication P5 pouvant émettre des messages CPDLC ainsi que les protocoles de communication normalisés associés.

Le relais de communication CPDLC P4 met en oeuvre une fonction de conversion CPDLC (extraction de la charge utile du message de l'opérateur sol selon le protocole de communication « privé » utilisé entre l'opérateur sol et son Drone, encapsulation de cette charge utile au format protocolaire CPDLC et de gestion de lien CPDLC entre le Drone et le contrôleur par les protocoles de connexion normalisés). Les protocoles normalisés au niveau mondial pour l'aéronautique civile sont publics, et disponibles auprès de l'OACI (Organisation de l'Aviation Civile Internationale).

Les moyens fonctionnels énumérés précédemment P1 à P5 permettent à l'ensemble de transmission de disposer de capacités de transmission des communications entre l'opérateur et le contrôleur de type voix ou CPDLC et de format analogique ou numérique pour les communications voix. Ces moyens fonctionnels peuvent être agencés selon plusieurs options de répartition. Selon une première option de répartition, les moyens fonctionnels P1 à P5 sont embarqués à bord de l'aéronef. Selon une seconde option de répartition, les moyens fonctionnels P2 et P3 sont disposés à la station sol de l'opérateur. Les différentes options de répartition des moyens fonctionnels P1 à P5 ne limitent pas la portée de l'invention revendiquée. Les dispositifs et calculateurs aptes à réaliser les fonctions précédemment énumérées sont connus de l'homme du métier.

Le système d'aide à la navigation du drone comporte un second ensemble fonctionnel dédié à l'analyse du contexte de la mission et du plan de mission de sorte à générer automatiquement des messages de navigation à destination de l'opérateur et du contrôleur aérien en fonction de données de navigation et d'état courant du drone. Cet ensemble fonctionnel s'adresse particulièrement à la gestion d'instructions devant être exécutées à un moment non immédiat dans le plan de vol lorsqu'une condition de vol est remplie (par exemple lors de l'approche d'une zone sous le contrôle d'une autre autorité aérienne). Ce second ensemble fonctionnel est nommé sur la figure CONTEXTE.

L'ensemble fonctionnel CONTEXTE comporte des moyens de détection d'évènements de vol liés à l'état de l'aéronef et à la navigation de l'aéronef. Pour cela, l'ensemble fonctionnel CONTEXTE comporte un premier moyen C1 pour fournir des données de géo-localisation de l'aéronef. Ces données de géo-localisation peuvent être obtenues par exemple à partir de systèmes de positionnement par satellites et de systèmes de type centrale inertielle ou tout autre système permettant d'obtenir des données de localisation de l'aéronef. L'ensemble CONTEXTE comporte un second moyen C2 pour fournir des données relatives au plan de mission de l'aéronef, comme la route à suivre et le plan de vol associé ainsi que toutes données liées à la trajectoire de vol. L'ensemble CONTEXTE comporte un troisième moyen C3 pour fournir des données relatives à l'état courant du véhicule comme par exemple les données d'anomalies, d'autonomie de configuration courante des systèmes (fréquence de communication active, etc...) ou plus généralement les données de vies des systèmes de vol du drone. L'ensemble CONTEXTE comporte un quatrième moyen C4 pour fournir des données relatives à la navigation dans un espace de vol comme par exemple les procédures de déplacements, les procédures de communication, les délimitations des espaces de vol.

Les données issues des moyens C1 à C4 sont transmises à un calculateur C5 apte à détecter des évènements de vol à partir de l'ensemble des données fournies par C1 à C4. Le calculateur met en oeuvre un algorithme de détection d'évènements de vol qui prend en paramètre d'entrées les données liées à la navigation de l'aéronef (paramètre de trajectoire de l'aéronef et les données de navigation d'un espace aérien) et l'état courant du véhicule sont comparées avec les données de géo-localisation et de trajectoire. Ces évènements de vols sont utilisés pour transmettre des messages représentatifs de ces évènement à destination de l'opérateur de l'aéronef, par exemple les messages issus de C5 sont des messages d'évènements ayant été détectés à bord (pannes, niveaux des jauges de carburant ...) lui permettant d'obtenir des indications sur l'état courant de l'aéronef. Ces messages représentatifs d'évènements à destination de l'opérateur du drone servent à faciliter la prise de décision pour le pilote de l'aéronef et la planification des actions à mener pour interagir avec les autres acteurs de l'espace aérien. Ces messages d'évènements peuvent également servir à la création d'une liste de tâches qui est présentée à l'opérateur sur sa console de pilotage. Dans ce but, les données d'évènements sont transmises au dispositif P1 de transmission de données de format numérique entre l'opérateur du drone et le drone. A titre d'exemple indicatif, ces messages d'évènements peuvent être une indication de passage aux abords d'un aérodrome, la sortie ou l'arrivée dans une zone de contrôle et le changement de fréquence associée à la zone de contrôle, l'arrivée dans une zone prohibée.

La figure 2 illustre le cas où le plan de vol d'un aéronef prévoit de traverser deux espaces aériens contrôlés par des autorités distinctes et communiquant chacune au moyen d'une fréquence de communication différente. Le contrôleur du premier espace aérien communique par la voix sur une fréquence FQ1 tandis que le contrôleur du second espace aérien communique par la voix sur une fréquence FQ2. Lorsque l'aéronef aborde la frontière des deux zones, un message d'information indiquant le changement de fréquence est alors envoyé à l'opérateur et introduit dans une liste de tâche à réaliser. De plus, si par exemple le contrôleur aérien du premier espace aérien communique en mode de dialogue CPDLC et que le contrôleur aérien du deuxième espace aérien communique en mode de dialogue voix alors un message demandant le changement de mode de dialogue est envoyé à l'opérateur.

Les moyens fonctionnels de l'ensemble CONTEXTE peuvent être agencés selon plusieurs options de répartition. Selon une première option de répartition, les moyens fonctionnels C1 à C5 sont embarqués à bord de l'aéronef. Selon des options de répartition additionnelles, tout ou partie des moyens fonctionnels C2 à C5 sont disposés à la station sol de l'opérateur. Les différentes options de répartition des moyens fonctionnels C1 à C5 et le développement de l'architecture associée à mettre en oeuvre sont à la portée de l'homme du métier et par conséquent ne limitent pas la portée de l'invention revendiquée.

Le système d'aide à la navigation du drone comporte un troisième ensemble fonctionnel dédié à l'élaboration et la gestion de messages destinés au contrôleur aérien. Ce troisième ensemble fonctionnel est nommé MESSAGE sur la figure.

L'ensemble fonctionnel MESSAGE comporte un premier moyen M1 pour élaborer un message correspondant à un évènement de vol transmis par le calculateur C5. L'ensemble contexte transmet à l'ensemble MESSAGE les évènements de vol détectés. En fonction de ces évènements de vols, pouvant être associés à une demande ATC préalablement reçue, le moyen M1 génère le contenu d'un message à transmettre au contrôleur aérien. Les contenus de messages élaborés sont insérés dans une liste de message et un ordre priorité est attribué à chaque message. L'ensemble MESSAGE comporte un second moyen M2 pour l'ordonnancement des contenus de message dans la liste de messages. L'ensemble MESSAGE comporte au moins un troisième moyen M3 pour synthétiser le contenu du message dans un premier mode de dialogue et préférentiellement comporte un quatrième moyen M4 pour synthétiser le contenu du message dans un second mode de dialogue.

Le moyen M3 est une fonction mise en oeuvre par un calculateur pouvant générer un message vocal à partir du contenu d'un message élaboré par le moyen M1. La fonction élabore la phraséologie voix destiné à un contrôleur aérien. Le message vocal est transmis au dispositif de communication voix P3, de l'ensemble de transmission PHRASEO, pouvant émettre des messages vocaux analogiques sur la fréquence utilisée par le contrôleur aérien.

Le moyen M4 est une fonction mise en oeuvre par un calculateur pouvant générer un message CPDLC à partir du contenu d'un message élaboré par le moyen M1. La fonction élabore le message textuel CPDLC destiné à un contrôleur aérien. Le message CPDLC est transmis au dispositif de communication P5, de l'ensemble de transmission PHRASEO, pouvant émettre des messages CPDLC. Les messages issus de M3 et M4 sont des messages destinés à l'ATC et correspondent donc soit à des requêtes ATC (changement de niveau par exemple), soit à de l'auto-information normalisée, c'est-à-dire des messages de communication obligatoires pour l'ATC.

Lorsque plusieurs messages sont en attente dans la liste de message, en fonction du destinateur et du degré de priorité, des messages peuvent être envoyés par messagerie vocale au travers des moyens fonctionnels M1-M2-M3-P3 et d'autres messages peuvent être envoyés par messagerie CPDLC au travers des moyens fonctionnels M1-M2-M4-P5. En effet, des contrôleurs aériens peuvent ne pas être équipés de systèmes de communication CPDLC tandis que d'autres le sont. Ainsi, le système d'aide à la navigation du drone permet de prendre en compte les différents modes de dialogue possibles des espaces aériens traversés.

Dans une variante plus sophistiquée, l'ensemble de transmission PHRASEO comporte un moyen de conversion P6 de messages vocaux en données texte et un moyen P7 pour synthétiser les données texte en message selon le standard de communication textuel CPDLC. Le moyen de conversion P6 est en liaison de données d'une part avec le relais de communication voix P2 et d'autre part avec le moyen de synthèse des données texte P7. Le moyen de synthèse des données texte est également en liaison avec le dispositif de communication P1. Le moyen de conversion P6 peut également être en liaison directe avec le dispositif de communication P1 de sorte à transmettre directement les données texte brutes issues de la conversion vers la console de l'opérateur. De cette façon, le message transmis à l'opérateur n'est pas au format de communication CPDLC.

Le moyen de conversion P6 met en oeuvre une première fonction de filtrage des données voix provenant du relais de communication voix P2. Cette fonction de filtrage analyse l'ensemble des messages vocaux émis par le contrôleur aérien de sorte à détecter l'identifiant de l'aéronef destinataire du message pour transmettre uniquement les messages destinés au drone. Cette fonction de filtrage permet de ne pas surcharger l'opérateur sol de messages ne lui étant pas destinés. De plus, ce filtrage permet de réduire la bande passante de données utilisée pour la communication entre le drone et l'opérateur sol. Le moyen de conversion P6 met en oeuvre une seconde fonction de reconnaissance vocale des messages vocaux provenant du relais de transmission P2. Ainsi, les messages vocaux émis par l'opérateur et par le contrôleur ATC peuvent être convertis en données texte. La transmission de messages en format texte plutôt qu'en format vocal présente l'avantage de réduire le nombre de données à transmettre et permet ainsi une réduction de la bande passante nécessaire. La fonction de conversion voix-texte peut être mise en oeuvre par un calculateur supportant un logiciel de reconnaissance vocal.

Le moyen de synthèse CPDLC P7 met en oeuvre une première fonction de synthèse des messages CPDLC correspondant aux données texte issues de la conversion P6. Ainsi l'opérateur reçoit les données provenant du contrôleur ATC, lorsqu'il communique par messagerie vocale, en messages de format CPDLC. Ceci présente l'avantage que l'opérateur ait à gérer une unique interface de messagerie CPDLC quel que soit le mode de dialogue utilisé par le ou les contrôleurs ATC. Que ce dernier communique par messagerie voix ou messagerie CPDLC, l'opérateur reçoit les messages en format CPDLC. Le moyen de synthèse CPDLC P7 met en oeuvre une seconde fonction de synthèse de message CPDLC correspondant à une demande du contrôleur aérien. Ainsi, le drone est capable d'analyser une demande ATC, de la collationner et de transmettre à l'opérateur du drone la commande CPDLC de réponse correspondant à la demande du contrôleur aérien. De cette façon, le risque de mauvaise commande résultant d'une mauvaise compréhension de la demande ATC est réduit à zéro. De plus cela sécurise la commande vocale du drone dans la mesure où le contrôleur aérien voit ce qui a été compris par l'opérateur du drone.

Cette variante plus sophistiquée du système d'aide à la navigation comprenant le moyen de conversion P6 et le moyen de synthèse CPDLC P7 permet d'assurer une autonomie de vol du drone lorsque que le lien de communication avec l'opérateur de vol est perdu.

En cas de perte du lien entre l'opérateur et le drone, dans l'ensemble fonctionnel PHRASEO, une connexion entre le moyen fonctionnel de synthèse P7 et le dispositif de communication CPDL P5 est établi pour que les commandes voix ou CPDLC du contrôleur soient collationnées par le Drone, c'est-à-dire qu'une analyse de la commande est réalisée par le moyen de synthèse P7 et une réponse à l'ATC est transmise sous la forme CPDLC ou voix. Ainsi, si on reçoit une commande CPDLC du contrôleur aérien, on peut effectuer la réponse CPDLC standardisée de réception, comme par exemple "OK j'exécute l'instruction XXXX" et exécuter la commande dans le système de navigation du Drone. Si on reçoit une commande Voix du contrôle, le système d'aide à la navigation peut transformer la commande voix en commande CPDLC (via la fonction de reconnaissance vocale hébergée dans P6), analyser et exécuter la commande CPDLC, déterminer la réponse CPDLC normalisée correspondant à la commande CPDLC, et en informer le contrôleur aérien par la voix (en transformant la réponse CPDLC standardisée de réception en voix analogique via les moyens P1, P2 et P3). A titre d'exemple, il s'agit de commandes à effet immédiat ("monter à niveau xxx"," prendre cap yyy", "effectuer un direct sur le point zzz"). En effet, les commandes à effet immédiat peuvent être traitées directement entre le moyen fonctionnel P7 et le dispositif de communication P5.

En ce qui concerne les commandes à effet non immédiat dépendantes de la réalisation d'un évènement de vol particulier, comme par exemple "à l'heure HHHH, monter à niveau xxx","à l'altitude AAAA, prendre cap yyy", "En arrivant dans l'espace aérien EEE, effectuer un direct sur le point zzz", une connexion entre le moyen de synthèse P7 et le moyen de détection d'évènement de vol C1, dans la variante la plus sophistiquée permet de réaliser des commandes liées au contexte avion courant. Ainsi, si le drone reçoit une commande CPDLC du contrôle, le système d'aide à la navigation peut effectuer la réponse CPDLC standardisée de réception (ie "OK j'ai bien reçu l'instruction XXXX"). Il surveille ensuite la partie « condition de déclenchement » de la commande (arrivée à l'altitude AAAA, à l'heure HHHH, dans l'espace EEE), et exécute la partie « action » de la commande dans le système de navigation du drone quand la condition de déclenchement de l'action est détectée par le dispositif de détection d'évènement de vol C1. A ce moment, le drone détermine la réponse CPDLC normalisée correspondant à la commande CPDLC, et envoie cette réponse. Si on reçoit la commande par le canal « Voix » du contrôle, le système d'aide à la navigation peut transformer la commande voix en commande CPDLC, analyser et exécuter la commande quand la condition de déclenchement de l'action est détectée, et en informer le contrôleur aérien par la voix (en transformant la réponse CPDLC standardisée de réception en voix analogique via les moyens P1, P2 et P3).

Une fois répondu, automatiquement ou non, par la commande de collation au regard d'un message ATC donné, l'instruction de vol liée au message peut être insérée dans le plan de vol automatiquement sans que l'opérateur ait besoin de modifier le plan de vol par lui même. De cette façon, le système d'aide à la navigation présente l'avantage de soustraire une tâche de pilotage à l'opérateur de vol, d'assurer que l'instruction insérée dans le plan de vol correspond bien à l'instruction demandée par l'ATC et d'assurer l'autonomie de vol de l'aéronef en cas de perte de lien avec l'opérateur.

Les moyens fonctionnels P6 et P7 peuvent être agencés selon plusieurs options de répartition. Selon une première option de répartition, les moyens fonctionnels P6 et P7 sont embarqués à bord de l'aéronef. Selon une seconde option de répartition où l'ensemble des moyens de communication voix P2 et P3 sont au sol, les moyens fonctionnels P6 et P7 sont également disposés au niveau de la station sol de l'opérateur. Les différentes options de répartition des moyens fonctionnels P1 à P7 ne limitent pas la portée de l'invention revendiquée. Les dispositifs et calculateurs aptes à réaliser les fonctions précédemment énumérées sont connus de l'homme du métier.

Le système d'aide à la navigation se destine particulièrement aux systèmes sol ou embarqué pour véhicule aérien sans pilote à bord de type drone.

## Revendications

1. Système d'aide à la navigation d'un aéronef apte à être piloté à distance par un opérateur comprenant :
- des moyens de transmission de données (P1-P5) permettant à l'opérateur de dialoguer avec un contrôleur aérien comprenant :
*un premier dispositif (P1) configuré pour transmettre des données de format numérique entre l'opérateur et l'aéronef, lesdites données correspondant à des communications vocales ou à des communications textuelles normées et étant envoyées respectivement vers un relais de communication voix (P2) et un relais de communication CPDLC (P4) via un dispositif de multiplexage,
*un relais de communication voix (P2) configuré pour opérer une fonction de conversion analogique/numérique, et
*un dispositif de communication voix (P3) couplé au relais de communication voix (P2) et configuré pour recevoir et émettre des messages vocaux analogiques sur une fréquence utilisée par le contrôleur aérien, de manière à permettre un mode de dialogue de type vocal entre l'opérateur et le contrôleur,
*un relais de communication CPDLC (P4) configuré pour opérer une fonction de conversion pour générer des messages textuels normés,
*un dispositif de communication CPDLC (P5) couplé au relais de communication CPDLC (P4) et configuré pour recevoir et émettre lesdits messages textuels normés selon une transmission de type CPDLC vers le contrôleur de manière à permettre un mode de dialogue de type CPDLC entre l'opérateur et le contrôleur,
le système comprenant en outre des moyens de surveillance des paramètres de vol (C1-C4), notamment des paramètres d'état de l'aéronef et des paramètres de navigation comprenant:
*Un moyen de détection d'évènements de vol (C5),
*Un moyen d'élaboration d'un message (M1) correspondant à un évènement de vol,
*Un moyen d'ordonnancement (M2) du message dans une liste de messages,
*Un premier moyen de synthèse (M3) apte à générer la phraséologie en voix correspondant audit message dans un mode de dialogue de type vocal, ledit message étant destiné à être envoyé à un contrôleur aérien via le dispositif de communication voix (P3),
*Un second moyen de synthèse (M4) apte à générer un message selon un standard de communication textuel de type CPDLC dans un mode de dialogue de type textuel, ledit message étant destiné à être envoyé à un contrôleur aérien via le dispositif de communication CPDLC (P5).

2. Système selon la revendication 1 **caractérisé en ce qu'**il comporte en outre un moyen de conversion (P6) de messages vocaux en données texte et un moyen pour synthétiser (P7) les données texte en message selon le standard de communication textuel.

3. Système selon la revendication 2, **caractérisé en ce qu'**il comporte également un moyen d'identification (P6) des messages vocaux provenant du dispositif de communication voix de sorte à sélectionner uniquement les messages vocaux destinés à l'opérateur.

4. Système selon la revendication 1, **caractérisé en ce que** la fonction de détection d'un évènement de vol est apte à détecter un évènement de vol à partir de données issues d'un moyen de géo-localisation (C1), d'un moyen de surveillance des paramètres de vol (C3), d'un moyen de gestion de trajectoire (C2) et une base de données d'information de navigation (C4) dans un espace de vol.

5. Système selon la revendication 1, **caractérisé en ce qu'**il comporte un moyen d'activation de commande de vol (P7) en réponse à un message textuel.

6. Système selon la revendication 1, **caractérisé en ce qu'**il comporte un moyen d'activation de commande de vol (C5) en réponse à un évènement de vol détecté.

7. Système selon la revendication 1, **caractérisé en ce qu'**un évènement de vol est lié à l'état de l'aéronef.

8. Système selon la revendication 1, **caractérisé en ce qu'**un évènement de vol est lié à la navigation de l'aéronef.

## Patentansprüche

1. System zum Unterstützen der Navigation eines Luftfahrzeugs, das von einem Bediener ferngesteuert werden kann, das Folgendes umfasst:
- Datenübertragungsmittel (P1-P5), die es dem Bediener gestatten, einen Dialog mit einem Fluglotsen zu führen, die Folgendes umfassen:
* ein erstes Gerät (P1), konfiguriert zum Übertragen von digitalen Daten zwischen dem Bediener und dem Luftfahrzeug, wobei die Daten Sprachkommunikationen oder Standardtextkommunikationen entsprechen und jeweils zu einem Sprachkommunikationsrelais (P2) und einem CPDLC-Kommunikationsrelais (P4) über ein Multiplexiergerät gesendet werden;
* ein Sprachkommunikationsrelais (P2), konfiguriert zum Betreiben einer Analog/Digital-Konvertierungsfunktion; und
* ein Sprachkommunikationsgerät (P3), gekoppelt mit dem Sprachkommunikationsrelais (P2) und konfiguriert zum Empfangen und Senden von analogen Sprachnachrichten auf einer von dem Fluglotsen benutzten Frequenz, um einen Dialogmodus des Sprachtyps zwischen dem Bediener und dem Lotsen zu ermöglichen;
* ein CPDLC-Kommunikationsrelais (P4), konfiguriert zum Betreiben einer Konvertierungsfunktion zum Erzeugen von Standardtextnachrichten;
* ein CPDLC-Kommunikationsgerät (P5), gekoppelt mit dem CPDLC-Kommunikationsrelais (P4) und konfiguriert zum Empfangen und Senden der Standardtextnachrichten gemäß einer Übertragung des CPDLC-Typs zu dem Lotsen, um einen Dialogmodus des CPDLC-Typs zwischen dem Bediener und dem Lotsen zuzulassen,
wobei das System ferner Mittel zum Überwachen von Flugparametern (C1-C4) umfasst, insbesondere von Parametern mit Bezug auf den Status des Luftfahrzeugs und von Navigationsparametern, die Folgendes umfassen:
* Mittel zum Erkennen von Flugereignissen (C5);
* Mittel zum Erstellen einer Nachricht (M1) entsprechend einem Flugereignis;
* Mittel zum Einordnen (M2) der Nachricht in eine Nachrichtenliste;
* ein erstes Synthesemittel (M3) zum Erzeugen der Sprachphraseologie entsprechend der Nachricht in einem Dialogmodus des Sprachtyps, wobei die Nachricht zum Senden zu einem Fluglotsen über das Sprachkommunikationsgerät (P3) bestimmt ist;
* ein zweites Synthesemittel (M4) zum Erzeugen einer Nachricht gemäß einem Textkommunikationsstandard des CPDLC-Typs in einem Dialogmodus des Texttyps, wobei die Nachricht zum Senden zu einem Fluglotsen über das CPDLC-Kommunikationsgerät (P5) bestimmt ist.

2. System nach Anspruch 1, **dadurch gekennzeichnet, dass** es ferner ein Mittel (P6) zum Konvertieren von Sprachnachrichten in Textdaten und Mittel (P7) zum Synthetisieren der Textdaten in eine Nachricht gemäß dem Textkommunikationsstandard umfasst.

3. System nach Anspruch 2, **dadurch gekennzeichnet, dass** es auch ein Mittel (P6) zum Identifizieren von vom Sprachkommunikationsgerät kommenden Sprachnachrichten umfasst, um nur für den Bediener bestimmte Sprachnachrichten auszuwählen.

4. System nach Anspruch 1, **dadurch gekennzeichnet, dass** die Funktion zum Erkennen eines Flugereignisses so ausgelegt ist, dass sie ein Flugereignis anhand von Daten erkennt, die von Geoortungsmitteln (C1), Flugparameterüberwachungsmitteln (C3), Flugbahnmanagementmitteln (C2) und einer Navigationsinformationsdatenbank (C4) in einem Flugraum kommen.

5. System nach Anspruch 1, **dadurch gekennzeichnet, dass** es ein Mittel (P7) zum Aktivieren eines Flugbefehls als Reaktion auf eine Textnachricht umfasst.

6. System nach Anspruch 1, **dadurch gekennzeichnet, dass** es ein Mittel (C5) zum Aktivieren eines Flugbefehls als Reaktion auf ein erkanntes Flugereignis umfasst.

7. System nach Anspruch 1, **dadurch gekennzeichnet, dass** ein Flugereignis mit dem Status des Luftfahrzeugs assoziiert ist.

8. System nach Anspruch 1, **dadurch gekennzeichnet, dass** ein Flugereignis mit der Navigation des Luftfahrzeugs assoziiert ist.

## Claims

1. A system for aiding the navigation of an aircraft designed to be piloted remotely by an operator, comprising:
- data transmission means (P1-P5) allowing said operator to dialogue with an air traffic controller, comprising:
* a first device (P1) configured to transmit digital data between said operator and said aircraft, said data corresponding to voice communications or to standard text communications and being respectively sent to a voice communication relay (P2) and to a CPDLC communication relay (P4) via a multiplexing device;
* a voice communication relay (P2) configured to operate an analogue/digital conversion function; and
* a voice communication device (P3) coupled to said voice communication relay (P2) and configured to receive and transmit analogue voice messages on a frequency used by said air traffic controller, so as to allow a voice-type dialogue mode between said operator and said controller;
* a CPDLC communication relay (P4) configured to operate a conversion function to generate standard text messages;
* a CPDLC communication device (P5) coupled to said CPDLC communication relay (P4) and configured to receive and transmit said standard text messages, according to a transmission of the CPDLC type, towards said controller, so as to allow a dialogue mode of the CPDLC type between said operator and said controller,
said system further comprising means for monitoring flight parameters (C1-C4), particularly parameters relating to the status of said aircraft and navigation parameters, comprising:
* means for detecting flight events (C5);
* means for generating a message (M1) corresponding to a flight event;
* means for ordering (M2) the message in a list of messages;
* first synthesis means (M3) designed to generate the voice phraseology corresponding to said message in a voice-type dialogue mode, said message being intended to be sent to an air traffic controller via said voice communication device (P3);
* second synthesis means (M4) designed to generate a message according to a text communication standard of the CPDLC type in a text-type dialogue mode, said message being intended to be sent to an air traffic controller via said CPDLC communication device (P5).

2. The system according to claim 1, **characterised in that** it further comprises means (P6) for converting voice messages into text data and means (P7) for synthesising the text data into a message according to the text communication standard.

3. The system according to claim 2, **characterised in that** it also comprises means (P6) for identifying voice messages originating from said voice communication device so as to only select voice messages intended for said operator.

4. The system according to claim 1, **characterised in that** said function for detecting a flight event is designed to detect a flight event on the basis of data coming from geolocation means (C1), flight parameter monitoring means (C3), trajectory management means (C2) and a navigation information database (C4) in a flight space.

5. The system according to claim 1, **characterised in that** it comprises means (P7) for activating a flight command in response to a text message.

6. The system according to claim 1, **characterised in that** it comprises means (C5) for activating a flight command in response to a detected flight event.

7. The system according to claim 1, **characterised in that** a flight event is associated with the status of said aircraft.

8. The system according to claim 1, **characterised in that** a flight event is associated with the navigation of said aircraft.
